# FASCICULE DE BREVET EUROPEEN

(11) **EP 2 396 240 B1**
(45) Date de publication et mention de la délivrance du brevet: **09.10.2013**
(21) Numéro de dépôt: 10708328.9
(22) Date de dépôt: 11.02.2010
(51) Int. Cl.: B65D 73/00

(54) **ENSEMBLE DE CONDITIONNEMENT**
VERPACKUNGSEINHEIT
PACKAGING ASSEMBLY

(30) Priorité: 16.02.2009 FR 0950961
(43) Date de publication de la demande: 21.12.2011
(73) Titulaire: Aptar France SAS, 27110 Le Neubourg (FR)
(72) Inventeur: LECOUTRE, Jean-Paul, 27160 Condé-sur-Iton (FR)
(74) Mandataire: CAPRI
(86) Numéro de dépôt international: PCT/FR2010/050231
(87) Numéro de publication internationale: WO 2010/092305

(56) Documents cités:
- DE-U1- 8 800 244
- FR-A- 2 732 875
- FR-A- 2 861 058
- FR-A- 2 862 614
- GB-A- 2 275 891
- US-A- 4 925 029

## Description

La présente invention concerne un ensemble de conditionnement comprenant une carte sur laquelle un distributeur de produit fluide est monté. Le domaine d'application privilégié de la présente invention est celui des échantillons de parfum ou de produit cosmétique conditionnés dans un réservoir pourvu d'un organe de distribution. Cependant, la présente invention peut également s'appliquer à d'autres domaines dans lesquels il est nécessaire de fixer un distributeur de produit fluide sur un support de préférence plat.

Dans le domaine des échantillons de parfum, il est déjà connu depuis longtemps d'associer un petit flacon de parfum à une carte constituée d'un, deux ou trois volets articulables les uns par rapport aux autres. Une configuration classique est celle d'une carte comprenant deux volets reliés ensemble par une section de tranche, les deux volets s'étendant sensiblement parallèlement l'un à l'autre à la manière d'une couverture de livre. Le petit flacon de parfum, généralement constitué d'un réservoir obturé par un bouchon, est disposé entre les deux volets, de manière adjacente à la section de tranche. Une configuration connue de l'art antérieur prévoit de fixer le petit flacon à la section de tranche au moyen d'un ou deux passant(s) qui sont formés par des coupes de la carte. Ainsi, cet ensemble de conditionnement est uniquement constitué de deux éléments constitutifs, à savoir le petit flacon d'un côté et la carte de l'autre côté, étant donné que les moyens permettant de fixer le petit flacon à l'intérieur de la carte font partie intégrante de la carte. Ce type d'ensemble de conditionnement, très répandu depuis de très nombreuses années, présente cependant quelques inconvénients. Un premier inconvénient réside dans le fait que la configuration de la carte (repliée sur elle-même) est très peu modifiable ou modulable, du fait qu'il est nécessaire de disposer le petit flacon à l'intérieur de la carte. Compte tenu de l'épaisseur du petit flacon, il est indispensable de réaliser la carte avec une section de tranche d'une épaisseur suffisante pour permettre aux deux volets de la carte de s'étendre sensiblement parallèlement de part et d'autre du petit flacon. Un autre inconvénient réside dans le fait que le petit flacon n'est pas visible, du moins par directement, étant donné qu'il est inséré, et de ce fait masqué, à l'intérieur de la carte. Un troisième inconvénient réside dans le fait que les deux volets de la carte ne sont généralement pas reliés ensemble au niveau de leurs bords latéraux libres, de sorte que les deux volets de la carte peuvent se déplacer librement : il n'y a pas vraiment de position ouverte ou fermée prédéterminée. Enfin, un autre problème provient du fait que la carte présente une certaine épaisseur, ce qui ne facilite pas son conditionnement en grand nombre.

Le document DE 88 00 244 U1 décrit une carte comprenant deux volets articulés sur une tranche commune. Un volet comprend un élément de liaison servant à la réception d'un stylo. L'élément de liaison est fixé sur le volet de la carte par collage, ce qui n'est pas optimal, car nécessitant une opération d'encollage toujours difficile à maîtriser et une opération de collage à un endroit précis du volet. La présente invention cherche à éviter l'utilisation de colle pour fixer l'élément de liaison sur le volet de la carte.

Dans l'art antérieur, on connaît également le document FR-2 732 875 qui décrit un dispositif de présentation d'échantillon comprenant une carte pourvue d'une fenêtre et un tube de rouge à lèvres pourvu d'une nervure en forme de queue d'aronde qui est engagée dans la fenêtre. Il n'est pas possible de faire passer le rouge à lèvres à travers la fenêtre, seule la nervure étant engagée par coulissement dans la fenêtre par une extrémité élargie. On comprend aisément que l'insertion de la nervure dans la fenêtre est une opération compliquée qui n'est pas automatisable. La présente invention cherche aussi à simplifier le montage de l'élément de liaison sur la carte.

Pour résoudre ces problèmes, la présente invention propose un ensemble de conditionnement comprenant une carte comprenant au moins un volet, un distributeur de produit fluide comprenant un réservoir de produit fluide et un organe de distribution de produit fluide monté sur le réservoir, un élément de liaison rapporté sur le volet de la carte, cet élément de liaison comprenant des moyens de fixation, le distributeur étant en prise avec ces moyens de fixation pour le maintenir de manière amovible sur la carte, dans lequel le volet comprend une fenêtre, l'élément de liaison étant rapporté dans cette fenêtre, l'élément de liaison comprend une base, avantageusement plate, de dimension supérieure à celle de la fenêtre, les moyens de fixation faisant saillie à partir de cette base, la base étant disposée d'un côté du volet avec les moyens de fixation traversant la fenêtre de manière à faire saillie de l'autre côté du volet, caractérisé en ce que les moyens de fixation sont insérés à travers la fenêtre et présentent une dimension légèrement supérieure à celle de la fenêtre pour maintenir ainsi l'élément de liaison dans la fenêtre, même en l'absence de distributeur. Ainsi, contrairement à l'ensemble de conditionnement de l'art antérieur susmentionné, l'élément de liaison n'est pas collé sur la carte, ne fait partie intégrante de la carte, et ne fait pas non plus partie intégrante du distributeur. L'élément de liaison constitue un troisième élément constitutif de l'ensemble de conditionnement qui est rapporté d'une part à travers la fenêtre sur la carte et fixé d'autre part au distributeur, de sorte que cet élément réalise la liaison entre la carte et le distributeur. L'élément de liaison traverse ainsi la fenêtre, mais ne peut pas passer entièrement à travers cette fenêtre, étant donné que la base de l'élément de liaison présente des dimensions qui l'empêche de passer à travers la fenêtre. La base sert ainsi d'organe de retenue permettant aux moyens de fixation de passer à travers la fenêtre et de s'étendre de l'autre côté du volet, les moyens de fixation étant cependant solidaires du volet du fait que la base ne peut pas passer à travers la fenêtre. Selon une caractéristique additionnelle intéressante, les moyens de fixation peuvent présenter une dimension légèrement supérieure à celle de la fenêtre pour maintenir l'élément de liaison dans la fenêtre, même en l'absence de distributeur. Lors de la mise en place de l'élément de liaison sur le volet, il suffit de forcer quelque peu sur l'élément de liaison pour faire passer, de préférence avec une certaine élasticité, les moyens de fixation à travers la fenêtre. Ensuite, l'élément de liaison est prisonnier de la fenêtre, étant donné que la base ne peut passer à travers la fenêtre et que les moyens de fixation ne peuvent pas librement se désengager de la fenêtre. Cette configuration permet de relier l'élément de liaison à la carte de manière à constituer un sous-ensemble imperdable. On peut même prévoir que l'élément de liaison soit encliqueté à l'intérieur de la fenêtre.

Selon un autre aspect avantageux de l'invention, les moyens de fixation peuvent former un logement dans lequel le distributeur est reçu de manière amovible. De préférence, le logement est élastiquement déformable et comprend un passage d'accès latéral. Le logement permet non seulement de retirer le distributeur lors de la première utilisation de l'ensemble de conditionnement, mais permet également le repositionnement ultérieur du distributeur dans le logement. En d'autres termes, le logement n'est pas détruit lors du premier retrait du distributeur : au contraire, le distributeur peut être retiré et remis en place dans le logement plusieurs fois. Le passage d'accès latéral permet de retirer et de remettre en place très aisément le distributeur dans son logement sans avoir à l'enfiler par une extrémité, comme c'est le cas dans l'art antérieur avec les cartes formant un ou deux passant(s) dans lesquels il faut glisser le petit flacon. Du fait que le logement est élastique, le passage d'accès latéral s'ouvre lors du retrait et de la mise en place du distributeur dans le logement et regagne sa position initiale de repos une fois que le distributeur est en place ou entièrement retiré.

Selon un mode de réalisation avantageux, la carte comprend au moins deux volets articulés l'un par rapport à l'autre de manière à pouvoir les superposer au moins partiellement, à savoir un premier volet formant la fenêtre et un second volet définissant un bord latéral libre qui s'étend sous le distributeur lorsque les deux volets sont superposés, de manière à les maintenir en position superposée. Avantageusement, le second volet forme une découpe dans laquelle passent les moyens de fixation de l'élément de liaison lorsque les deux volets sont superposés. De préférence, la découpe est formée au niveau d'un bord latéral libre du second volet de sorte qu'elle est ouverte, le second volet étant tout de même articulable par rapport au premier volet sans retirer le distributeur des moyens de fixation. Ainsi, l'élément de liaison, seul ou en coopération avec le distributeur, permet de maintenir les deux volets superposés. L'élément de liaison remplit alors une fonction de moyen de fermeture pour la carte. Il est cependant possible de faire pivoter le second volet par rapport au premier en désengageant ce dernier de l'élément de liaison et/ou du distributeur. Dans cette configuration, la carte peut ne comprendre que deux volets reliés simplement ensemble par une arête commune formant l'articulation. Selon une forme de réalisation alternative, le volet comprend deux feuilles reliées ensemble en position superposée, la base de l'élément de liaison étant disposée entre les deux feuilles.

Toutefois, selon un mode de réalisation préféré, la carte peut comprendre un troisième volet qui est disposé entre les premier et second volets, de sorte que les premier et second volets sont articulés sur le troisième volet de manière à pouvoir superposer les trois volets au moins partiellement. La carte se présente alors sous la forme d'un triptyque, le troisième volet constituant le volet central sur les bords latéraux verticaux duquel sont articulés les premier et second volets, pourvus respectivement de la fenêtre pour le premier volet et de la découpe pour le second volet. L'élément de liaison, seul ou en combinaison avec le distributeur, permet de maintenir le triptyque fermé, avec les trois volets superposés. Avantageusement, la base est disposée entre les premier et troisième volets. Il est envisageable de coller les premier et troisième volets ensemble en position superposée de manière définitive en coinçant entre eux la base de l'élément de liaison, qui est ainsi parfaitement et définitivement invisible.

Selon un mode de réalisation pratique, l'élément de liaison est une pièce réalisée par injection-moulage de matière plastique, l'élément comprenant une base plate sous la forme d'une pastille à partir de laquelle s'étendent deux bras élastiques arqués l'un vers l'autre formant entre eux un logement pour la fixation du distributeur.

Avantageusement, les moyens de fixation comprennent deux bras dont la distance maximale est légèrement supérieure à la largeur de la fenêtre, de sorte que l'on peut insérer les bras à travers la fenêtre en forçant quelque peu. L'élément de liaison est ainsi maintenu de lui-même à l'intérieur de la fenêtre par ses bras.

Avantageusement, les moyens de fixation comprennent des profils d'encliquetage coopérant avec des bords de la fenêtre pour assurer une fixation stable de l'élément de liaison à l'intérieur de la fenêtre.

Avantageusement, le distributeur comprend une gorge annulaire, les moyens de fixation étant reçus dans cette gorge en la comblant au moins partiellement.

Un principe intéressant de la présente invention réside dans le fait d'utiliser un élément de liaison distinct pour réaliser la fixation d'un distributeur sur une carte en faisant passer les moyens de fixation de l'élément de liaison à travers une fenêtre de la carte lorsqu'il y a plusieurs volets, l'élément de liaison sert avantageusement de fermoir permettant de maintenir les volets en position superposée.

L'invention sera maintenant plus amplement décrite en référence aux dessins joints donnant à titre d'exemple non limitatif un mode de réalisation de l'invention.

Sur les figures :
La figure 1 représente une carte à trois volets pourvue d'un élément de liaison selon l'invention à l'état déplié,
Les figures 2, 3 et 4 représentent la carte de la figure 1 au cours de différents stades de pliage,
La figure 5 représente la carte des figures précédentes à l'état complètement plié avec tous les volets superposés, et
La figure 6 est une vue de l'ensemble de conditionnement de l'invention avec son distributeur à l'état plié.

On se référera tout d'abord brièvement à la figure 6 qui montre une carte 1 de forme sensiblement rectangulaire à l'état replié ou fermé, ainsi qu'un distributeur de produit fluide 2 qui est disposé et fixé sur la carte 1. Comme on le verra ci-après, la carte 1 comprend trois volets superposés qui ne sont pas aisément visibles sur cette figure 6 étant donné qu'ils sont superposés. On peut toutefois remarquer un premier volet 11 sur lequel s'étend en grande partie un second volet 12. La carte 1 comprend encore un troisième volet 13 qui s'étend derrière le premier volet 11. Le premier volet 11 est articulé par rapport au troisième volet 13 le long d'une arête commune 14, faisant office de charnière. De manière symétrique, le second volet 12 est relié au troisième volet 13 par une arête commune 15 qui fait office de charnière. Ainsi, les premier et second volets 11, 12 sont reliés ensemble et articulables par l'intermédiaire du troisième volet 13. La carte 1 sera décrite encore plus en détail en référence aux figures 1 à 4.

Le distributeur 2 est disposé dans cet exemple de réalisation en partie sur le premier volet 11 et en partie sur le second volet 12. On peut également dire que le distributeur 2 s'étend sur le second volet 12 qui s'étend sur le premier volet 11 qui s'étend sur le troisième volet 13. Le distributeur 2 comprend un réservoir 21 destiné à contenir un produit fluide, tel que du parfum. Le réservoir comprend un fond à une de ses extrémités et une ouverture à son autre extrémité. Le distributeur 2 comprend un organe de distribution 22 qui est monté sur l'ouverture du réservoir 21. Pour la fixation de l'organe de distribution 22 sur le réservoir 21, il est prévu une bague de fixation 23 dans laquelle est reçu l'organe de distribution 22 et qui comprend des moyens pour sa fixation sur le réservoir 21. Entre l'organe de distribution 22 et la bague de fixation 23 le distributeur forme une gorge annulaire 24 à l'état de repos. Lorsque l'on actionne l'organe de distribution 22, cette gorge disparaît ou se rétrécit : l'organe de distribution 22 se déplaçant alors vers la bague de fixation 23. Il s'agit là d'une conception tout à fait classique pour un distributeur de produit fluide de type échantillon dans le domaine de la parfumerie, ou encore de la cosmétique. Pour des raisons principalement esthétiques, le distributeur 2 présente une configuration sensiblement cylindrique, et avantageusement circulaire. L'organe de distribution 22 est ici une pompe, mais on peut très bien remplacer cette pompe 22 par un simple bouchon ou encore un organe de prélèvement ou un embout applicateur.

Le distributeur 2 est maintenu en place sur la carte 1 à l'aide d'un élément de liaison 3, qui n'est pratiquement pas visible sur la figure 6. On peut simplement remarquer deux bras élastiques 32 qui servent de moyens de fixation amovible : ces bras 32 étant logés dans la gorge 24 du distributeur 2. L'élément de liaison 3 sera décrit plus en détail ci-après.

La carte 1, le distributeur 2 et l'élément de liaison 3 forment un ensemble de conditionnement complexe qui peut trouver une application privilégiée dans le domaine des échantillons de parfum ou de produit cosmétique. Le distributeur remplit une fonction connue de stockage et de distribution de produit fluide, alors que la carte 1 remplit une fonction technique de support pour le distributeur, mais également une fonction de présentation d'information relative à l'origine et à la nature du distributeur. Bien entendu, la carte 1 remplit aussi une fonction esthétique majeure pour l'ensemble de conditionnement. La carte 1 peut supporter toutes formes d'indication, tel qu'un texte, un logo, une image, des couleurs, etc. La carte 1 peut être parfaitement plate, ou encore former des reliefs, des découpes, des ouvertures, des fentes, etc. permettant de conférer un aspect esthétique à la carte.

On peut tout de suite noter que le distributeur 2 n'est pas inséré à l'intérieur de la carte 1, mais est au contraire disposé sur la carte 1 de sorte qu'il est parfaitement visible sous différents angles. Quant à la carte 1, elle présente une configuration superposée très compacte, les trois volets 11, 12 et 13 étant superposés en contact les uns des autres. L'épaisseur cumulée de la carte 1 à l'état replié comme représenté sur la figure 6 est de l'ordre du mm.

La carte 1 qui a été utilisée pour illustrer ce mode particulier de réalisation de la présente invention comprend trois volets 11, 12 et 13, comme on l'a vu précédemment. Toutefois, sans sortir du cadre de l'invention, la carte 1 peut ne comprendre que deux volets, voire un seul. On peut tout à fait imaginer à partir de la figure 6 que le premier volet 11 est directement relié par une arête commune d'articulation au second volet 12. On peut également imaginer que la carte 1 n'est constituée que d'un seul volet formé par les trois volets collés ensemble.

On se référera maintenant aux figures 1 à 5 pour décrire en détail la structure et la dynamique de la carte 1 associée à son élément de liaison 3, le distributeur 2 étant omis pour des raisons de clarté et de simplification des figures.

Sur la figure 1 on peut voir que la carte 1 comprend trois volets plans sensiblement rectangulaires 11, 12 et 13 reliés ensemble d'un seul tenant. Le premier volet 11 est relié au troisième volet 13 par une arête d'articulation commune 14, alors que le second volet 12 est relié au troisième volet 13 par une autre arête d'articulation commune 15, comme présenté précédemment. Le troisième volet 13 constitue ainsi le volet central intermédiaire sur lequel sont articulés les deux volets latéraux 11 et 12, à la manière d'un triptyque. Ainsi, le premier volet 11 comprend un bord latéral vertical libre 114 et le second volet 12 comprend également un bord latéral vertical libre 124. Le volet 11 comprend un côté interne 111 et un côté externe 112. De manière similaire, le second volet 12 comprend un côté interne 121 et un côté externe 122. Le troisième volet intermédiaire 13 comprend également un côté interne 131 et un côté externe (non référencé puisque non visible sur les figures). On comprend aisément à partir de la figure 1 que le premier volet 11 peut pivoter par rapport au troisième volet 13 autour d'un axe constitué par l'arête commune d'articulation 14. De manière similaire, le second volet 12 peut pivoter autour d'un axe constitué par l'arête commune d'articulation 15. Ainsi, les volets 11 et 12 peuvent être rabattus ou repliés sur le volet central 13, ou au contraire être dépliés de manière à disposer par exemple les trois volets 11, 12 et 13 dans un même plan commun. Tous les côtés des volets, ou seulement certains peuvent être pourvus d'indications de diverses natures. Les côtés internes 111, 121 et 131 peuvent par exemple comporter des textes d'information, alors que les côtés 112, et surtout 122 peuvent servir de support à des créations plus esthétiques.

On peut voir que le second volet 12 comporte une découpe 123 sous la forme d'une encoche allongée qui débouche sur le bord latéral vertical libre 124. Il s'agit là d'une forme de réalisation particulière non limitative : en effet, une découpe similaire peut être réalisée à un autre endroit du volet 12, notamment en éloignement de ses bords. Toutefois, la découpe 123 débouchant sur le bord libre 124 constitue une forme de réalisation préférentielle, dont les avantages seront visibles ci-après.

D'autre part, le premier volet 11 comprend une fenêtre 113, qui n'est pas visible sur la figure 1, mais qui est parfaitement visible sur les figures 2 à 5. Cette fenêtre 113 présente dans ce mode de réalisation particulier une forme rectangulaire allongée semblable à une fente. La fenêtre 113 est ici disposée à proximité de l'arête commune d'articulation 14, et dans la partie supérieure du volet 11. En réalité, la fenêtre 113 et la découpe 123 sont disposées mutuellement l'une par rapport à l'autre de telle sorte qu'elles viennent en alignement l'une de l'autre lorsque les deux volets 11 et 12 sont rabattus sur le volet 13, comme c'est le cas sur les figures 5 et 6. On comprend alors que les positions de la découpe 123 et de la fenêtre 113 sont directement liées l'une à l'autre. La fenêtre 113 aurait pu être disposée à proximité du bord libre 114 : dans ce cas, la découpe 123 aurait été positionnée à proximité de l'arête commune d'articulation 15.

Comme susmentionné, l'ensemble de conditionnement comprend un élément de liaison 3 qui se présente sous la forme d'une pièce qui est distincte à la fois de la carte 1 et du distributeur 2. Cet élément de liaison 3 peut par exemple être réalisé par injection moulage de matière plastique appropriée. La pièce de liaison 3 est de préférence réalisée de manière monobloc. Elle comprend une base 31 à partir de laquelle se projettent des moyens de fixation 32, qui peuvent par exemple se présenter sous la forme de deux bras arqués qui s'étendent l'un vers l'autre, sans toutefois se rejoindre, définissant ainsi entre eux un passage d'accès latéral 34. Les bras 32 définissent entre eux un logement 33 qui va servir à la réception du distributeur 2. Plus précisément, les bras 32 enserrent le distributeur 2 au niveau de la gorge 23 formée entre l'organe de distribution 22 et la bague de fixation 23. Les bras arqués 32 sont élastiques, permettant ainsi d'insérer et d'extraire le distributeur du logement 33 en écartant élastiquement les bras 32, ce qui revient à faire varier la dimension du passage d'accès latéral 34. Le mode de réalisation particulier constitué par les deux bras arqués 32 ne doit pas être considéré comme limitatif : en effet, on peut imaginer des moyens de fixation utilisant une autre technique et présentant de ce fait une autre forme structurelle. Les bras arqués 32 utilisent une technique traditionnelle d'encliquetage réversible, permettant au distributeur 2 d'être fixé de manière amovible. Le distributeur 2 peut non seulement être extrait du logement 33, mais peut également y être à nouveau inséré, sans détériorer les pattes 32. Quant à la base 31, elle se présente ici sous la forme d'une pastille ronde sensiblement plate. On peut toutefois imaginer d'autres formes pour la base 31.

L'élément de liaison 3, constitué de sa base 31 et de ses moyens de fixation 32, est rapporté sur la carte 1, au niveau de la fenêtre 113 du premier volet 11. Les bras 32 sont insérés à travers la fenêtre 13 à partir du côté interne 111, de sorte qu'ils font finalement saillie de l'autre côté externe 112, comme on peut le voir sur la figure 2. L'élément de liaison 3 peut ainsi être inséré à travers la fenêtre 113 jusqu'à ce que sa base 31 vienne en contact avec le côté interne 111, comme on peut le voir sur la figure 1. La position finale de montage est alors atteinte dans laquelle les bras arqués 32 font saillie au maximum à partir du plan défini par le côté externe 112 du volet 11. Ceci est représenté sur la figure 2. On peut remarquer que le logement 33 est entièrement disposé sur le côté 112, seule la racine des bras 32 étant disposée au niveau du plan de la fenêtre 113. Selon une caractéristique optionnelle avantageuse, la distance maximale séparant les deux bras 32 est légèrement supérieure à la largeur de la fenêtre 113, de sorte que l'on peut insérer les bras 32 à travers la fenêtre 113 en forçant quelque peu. Ceci assure un maintien de l'élément de liaison 3 à l'intérieur de la fenêtre 113, rendant ainsi le sous-ensemble carte 1 / élément de liaison 3 imperdable. Bien entendu, la base 31 doit présenter des dimensions telles qu'il est impossible de la faire passer à travers la fenêtre 113. De manière très simple, la base 31, ici constituée d'une pastille ronde, présente un diamètre supérieur à la dimension maximale de la fenêtre 113, en l'occurrence sa largeur. On peut encore imaginer d'autres techniques ou systèmes permettant de solidariser l'élément de liaison 3 sur le volet 11. On peut éventuellement imaginer que les bras 32 présentent des profils d'encliquetage, de préférence irréversibles, coopérant par exemple avec les bords de la fenêtre 113 pour assurer une fixation stable, et avantageusement définitive, de l'élément de liaison 3 à l'intérieur de la fenêtre 113. On pourrait pour cela prévoir deux petites rainures à la base des bras 32 permettant de recevoir deux bords opposés de la fenêtre 113.

Une fois l'élément de liaison 3 ainsi en place dans la fenêtre 113 du premier volet 11, on peut commencer à replier les volets 11 et 12 sur le volet central 13, comme on le voit sur la figure 2. On commence par replier le volet 11, alors que le volet 12 reste momentanément immobile. Cette opération se poursuit jusqu'à ce que le volet 11 vienne en contact du volet 13, comme cela est représenté sur la figure 3. Dans cette position, la base 31 n'est plus visible, puisque disposée entre le volet 11 et le volet 13. Il est ainsi particulièrement avantageux de réaliser la base 31 avec une épaisseur très réduite afin de ne pas empêcher la superposition des deux volets 11 et 13. On peut ensuite rabattre le volet 12 sur le volet 11 comme on le voit sur la figure 4. Au final, représenté sur la figure 5, le volet 12 est superposé sur le volet 11, avec la découpe 123 recevant les bras 32 de l'élément de liaison 3. On peut également dire que la découpe 123 est venue se positionner sur la fenêtre 113. On peut alors remarquer que le bord libre 124 du volet 12 ne s'étend pas jusqu'au niveau de l'arête commune d'articulation 14. Au contraire, le bord libre 124 s'étend sur la fenêtre 113, de sorte que le bras 32 est situé hors de la découpe 123. Ainsi, le distributeur 2 peut être rapporté sur la carte 1 et fixé dans le logement 33 entre les bras 32 en passant à travers le passage d'accès latéral 34. Le distributeur 2 vient recouvrir le bord libre 124 du second volet 12, comme on peut le voir sur la figure 6. Toutefois, étant donné que la découpe 123 est ouverte sur le bord 124, il est tout de même possible de retirer le volet 12 d'en dessous du distributeur 2 en faisant glisser son bord 124 sous le distributeur 2, en courbant légèrement le volet 12. Ceci demande tout de même une manipulation volontaire de l'utilisateur. En d'autres termes, le volet 12 ne peut pas se désengager d'en dessous du distributeur 2 de manière involontaire ou accidentelle. Le distributeur 2 remplit alors une fonction de moyen de fermeture ou de blocage de la carte 1 à l'état fermé, en bloquant le volet 12 sous le distributeur 2. Lorsque le distributeur 2 est retiré du logement 33, on est alors dans la configuration représentée sur la figure 5, et le volet 12 peut librement être articulé en le déplaçant en éloignement du volet 11. En variante, on peut prévoir au niveau du bras 32 inclus dans la découpe 123 une petite encoche ou entaille permettant de retenir par encliquetage la volet 12 dans la configuration représentée sur la figure 5. L'élément de liaison 3 remplit alors également une fonction de moyen de fermeture, de blocage ou de retenue du volet 12 à l'état fermé.

Cette fonction de fermeture ou de retenue remplit par l'élément de liaison 3, seul ou en collaboration avec le distributeur 2, peut également être mise en oeuvre sur une carte 1 ne comprenant que deux volets articulés l'un par rapport à l'autre autour d'une arête commune d'articulation. Par analogie au mode de réalisation représenté sur les figures, cela pourrait être le cas en supprimant le volet 13 et en reliant directement le volet 11 au volet 12.

Il est également possible de réaliser une carte à deux volets articulables à partir de la carte à trois volets 11, 12 et 13 en collant ou soudant le volet 11 sur le volet 13. On peut alors remarquer que la base 31 de l'élément de liaison est définitivement prisonnière, puisque coincée entre les deux volets, qui n'en forment alors plus qu'un seul.

La carte 1 pourrait éventuellement ne comprendre qu'un seul volet, par exemple le volet 11, mais dans ce cas, la fonction de fermeture ou de retenue n'est plus mise en oeuvre. On peut très bien imaginer que le distributeur 2 soit directement rapporté sur le volet 11.

Une protection pourrait être recherchée pour l'élément de liaison considéré de manière isolée, c'est-à-dire indépendamment de la carte.

L'élément de liaison 3 est fixé à la carte en traversant la fenêtre 113. On peut toutefois envisager de fixer directement la base de l'élément de liaison sur le volet 11, par exemple par collage ou soudage.

Grâce à l'invention, on peut aisément fixer un distributeur sur une carte simple ou encore fixer un distributeur sur une carte à volet articulé en remplissant en outre une fonction de fermeture ou de retenue de la carte en position fermée.

## Revendications

1. Ensemble de conditionnement comprenant :
- une carte (1) comprenant au moins un volet (11, 12, 13),
- un distributeur de produit fluide (2) comprenant un réservoir de produit fluide (21) et un organe de distribution de produit fluide (22) monté sur le réservoir,
- un élément de liaison (3) rapporté sur le volet (11) de la carte (1), cet élément de liaison (3) comprenant des moyens de fixation (32), le distributeur (2) étant en prise avec ces moyens de fixation (32) pour le maintenir de manière amovible sur la carte (1),
dans lequel le volet (11) comprend une fenêtre (113), l'élément de liaison (3) étant rapporté dans cette fenêtre (113), l'élément de liaison (3) comprend une base (31), avantageusement plate, de dimension supérieure à celle de la fenêtre (113), les moyens de fixation (32) faisant saillie à partir de cette base (31), la base étant disposée d'un côté (111) du volet (11) avec les moyens de fixation (32) traversant la fenêtre (113) de manière à faire saillie de l'autre côté (112) du volet (11),
**caractérisé en ce que** les moyens de fixation (32) sont insérés à travers la fenêtre (113) et présentent une dimension légèrement supérieure à celle de la fenêtre (113) pour maintenir ainsi l'élément de liaison (3) dans la fenêtre (113), même en l'absence de distributeur (2).

2. Ensemble de conditionnement selon la revendication 1, dans lequel les moyens de fixation comprennent deux bras (32) dont la distance maximale est légèrement supérieure à la largeur de la fenêtre (113), de sorte que l'on peut insérer les bras (32) à travers la fenêtre (113) en forçant quelque peu.

3. Ensemble de conditionnement selon la revendication 1 ou 2, dans lequel les moyens de fixation comprennent des profils d'encliquetage coopérant avec des bords de la fenêtre (113) pour assurer une fixation stable de l'élément de liaison (3) à l'intérieur de la fenêtre (113).

4. Ensemble de conditionnement selon l'une quelconque des revendications précédentes, dans lequel les moyens de fixation (32) forment un logement (33) dans lequel le distributeur (2) est reçu de manière amovible.

5. Ensemble de conditionnement selon la revendication 4, dans lequel le logement (33) est élastiquement déformable et comprend un passage d'accès latéral (34).

6. Ensemble de conditionnement selon l'une quelconque des revendications précédentes, dans lequel la carte (1) comprend au moins deux volets (11, 12) articulés l'un par rapport à l'autre de manière à pouvoir les superposer au moins partiellement, à savoir un premier volet (11) formant la fenêtre (113) et un second volet (12) définissant un bord latéral libre (124) qui s'étend sous le distributeur lorsque les deux volets sont superposés, de manière à les maintenir en position superposée.

7. Ensemble de conditionnement selon la revendication 6, dans lequel le second volet (12) forme une découpe (123) dans laquelle passent les moyens de fixation (32) de l'élément de liaison (3) lorsque les deux volets sont superposés.

8. Ensemble de conditionnement selon la revendication 7, dans lequel la découpe (123) est formée au niveau du bord latéral libre (124) du second volet (12) de sorte qu'elle est ouverte.

9. Ensemble de conditionnement selon la revendication 6, 7 ou 8, dans lequel la carte (1) comprend un troisième volet (13) qui est disposé entre les premier et second volets (11, 12), de sorte que les premier et second volets (11, 12) sont articulés sur le troisième volet (13) de manière à pouvoir superposer les trois volets au moins partiellement.

10. Ensemble de conditionnement selon la revendication 9, dans lequel les trois volets sont bloqués en position superposée par le distributeur maintenu sur la carte par l'élément de liaison.

11. Ensemble de conditionnement selon la revendication 10, dans lequel la base est disposée entre les premier et troisième volets (11, 13).

12. Ensemble de conditionnement selon les revendications 1 à 6, dans lequel le volet (11) comprend deux feuilles reliées ensemble en position superposée, la base (31) de l'élément de liaison étant disposée entre les deux feuilles.

13. Ensemble de conditionnement selon l'une quelconque des revendications précédentes, dans lequel l'élément de liaison (3) est une pièce réalisée par injection-moulage de matière plastique, l'élément comprenant une base plate (31) sous la forme d'une pastille à partir de laquelle s'étendent deux bras élastiques (32) arqués l'un vers l'autre formant entre eux un logement (33) pour la fixation du distributeur (2).

14. Ensemble de conditionnement selon l'une quelconque des revendications précédentes, dans lequel le distributeur comprend une gorge annulaire (24), les moyens de fixation (32) étant reçus dans cette gorge (24) en la comblant au moins partiellement.

## Patentansprüche

1. Verpackungseinheit aufweisend:
- eine Karte (1), aufweisend mindestens eine Klappe (11, 12, 13),
- einen Spender für ein fluides Produkt (2), aufweisend ein Behältnis für ein fluides Produkt (21) und eine Ausgabevorrichtung für ein fluides Produkt (22), die auf dem Behältnis angebracht ist,
- ein Verbindungselement (3), das auf der Klappe (11) der Karte (1) angebracht ist, wobei das Verbindungselement (3) Befestigungsmittel (32) aufweist, wobei der Spender (2) mit den Befestigungsmitteln (32) im Eingriff ist, um ihn abnehmbar auf der Karte (1) zu halten,
wobei die Klappe (11) ein Fenster (113) aufweist, wobei das Verbindungselement (3) in diesem Fenster (113) angebracht ist, wobei das Verbindungselement (3) eine vorteilhafterweise ebene Grundfläche (31) aufweist, die eine größere Abmessung aufweist als diejenige des Fensters (113), wobei die Befestigungsmittel (32) von dieser Grundfläche (31) hervorstehen, wobei die Grundfläche auf einer Seite (111) der Klappe (11) angeordnet ist, wobei die Befestigungsmittel (32) so durch das Fenster (113) hindurchgehen, dass sie auf der anderen Seite (112) der Klappe (11) hervorstehen,
**dadurch gekennzeichnet, dass** die Befestigungsmittel (32) durch das Fenster (113) hindurch eingesetzt sind und eine etwas größere Abmessung haben als das Fenster (113), um so das Verbindungselement (3) in dem Fenster (113) zu halten, auch wenn der Spender (2) nicht vorhanden ist.

2. Verpackungseinheit nach Anspruch 1, wobei die Befestigungsmittel zwei Arme (32) aufweisen, deren Höchstabstand etwas größer ist als die Breite des Fensters (113), so dass die Arme (32) durch leichte Kraftausübung durch das Fenster (113) hindurch eingesetzt werden können.

3. Verpackungseinheit nach Anspruch 1 oder 2, wobei die Befestigungsmittel Rastprofile aufweisen, die mit Rändern des Fensters (113) zusammenwirken, um eine stabile Befestigung des Verbindungselements (3) im Inneren des Fensters (113) zu gewährleisten.

4. Verpackungseinheit nach einem der vorhergehenden Ansprüche, wobei die Befestigungsmittel (32) eine Aufnahme (33) bilden, in der der Spender (2) abnehmbar ausgenommen ist.

5. Verpackungseinheit nach Anspruch 4, wobei die Aufnahme (33) elastisch verformbar ist und einen seitlichen Zugriffsdurchgang (34) aufweist.

6. Verpackungseinheit nach einem der vorhergehenden Ansprüche, wobei die Karte (1) mindestens zwei Klappen (11, 12) aufweist, die so aneinander gelenkig angebracht sind, dass sie zumindest teilweise übereinandergelegt werden können, wobei nämlich eine erste Klappe (11) das Fenster (113) bildet und eine zweite Klappe (12) einen seitlichen freien Rand (124) definiert, der sich unter den Spender erstreckt, wenn die beiden Klappen übereinandergelegt sind, so dass sie in der übereinandergelegten Position gehalten werden.

7. Verpackungseinheit nach Anspruch 6, wobei die zweite Klappe (12) einen Ausschnitt (123) bildet, durch den die Befestigungsmittel (32) des Verbindungselements (3) hindurchgehen, wenn die beiden Klappen übereinandergelegt sind.

8. Verpackungseinheit nach Anspruch 7, wobei der Ausschnitt (123) derart an dem seitlichen freien Rand (124) der zweiten Klappe (12) gebildet ist, dass er offen ist.

9. Verpackungseinheit nach Anspruch 6, 7 oder 8, wobei die Karte (1) eine dritte Klappe (13) aufweist, die derart zwischen der ersten und der zweiten Klappe (11, 12) angeordnet ist, dass die erste und die zweite Klappe (11, 12) derart an der dritten Klappe (13) gelenkig angebracht sind, dass die drei Klappen zumindest teilweise übereinandergelegt werden können.

10. Verpackungseinheit nach Anspruch 9, wobei die drei Klappen in der übereinandergelegten Position von dem Spender festgehalten werden, der durch das Verbindungselement auf der Karte gehalten wird.

11. Verpackungseinheit nach Anspruch 10, wobei die Grundfläche zwischen der ersten und der dritten Klappe (11, 13) angeordnet ist.

12. Verpackungseinheit nach den Ansprüchen 1 bis 6, wobei die Klappe (11) zwei Bögen aufweist, die in der übereinandergelegten Position aneinander gebunden sind, wobei die Grundfläche (31) des Verbindungselements zwischen den beiden Bögen angeordnet ist.

13. Verpackungseinheit nach einem der vorhergehenden Ansprüche, wobei das Verbindungselement (3) ein durch Spritzguss aus einem Kunststoffmaterial gefertigtes Stück ist, wobei das Element eine ebene Grundfläche (31) in Form eines Plättchens aufweist, von dem sich zwei elastische Arme (32) erstrecken, die zueinander gebogen sind und zwischen sich eine Aufnahme (33) für die Befestigung des Spenders (2) bilden.

14. Verpackungseinheit nach einem der vorhergehenden Ansprüche, wobei der Spender eine ringförmige Rille (24) aufweist, wobei die Befestigungsmittel (32) in dieser Rille (24) ausgenommen werden, wobei sie diese zumindest teilweise ausfüllen.

## Claims

1. A packaging assembly comprising:
a card (1) comprising at least one panel (11, 12, 13);
a fluid dispenser (2) comprising a fluid reservoir (21) and a fluid dispenser member (22) that is mounted on the reservoir;
a connection element (3) fitted on the panel (11) of the card (1), the connection element (3) including fastener means (32), the dispenser (2) being engaged in the fastener means (32) for being held in removable manner on the card (1);
wherein the panel (11) includes a window (113), the connection element (3) being fitted in the window (113), the connection element (3) includes a base (31), advantageously a flat base, of dimension that is greater than the dimension of the window (113), the fastener means (32) projecting from the base (31), the base being disposed on one side (111) of the panel (11) with the fastener means (32) passing through the window (113) in such a manner as to project from the other side (112) of the panel (11);
the packaging assembly being **characterized in that** the fastener means (32) are inserted through the window (113) and present a dimension that is slightly greater than the dimension of the window (113), thereby holding the connection element (3) in the window (113), even in the absence of a dispenser (2).

2. A packaging assembly according to claim 1, wherein the fastener means include two arms (32) having a maximum distance apart that is slightly greater than the width of the window (113), such that the arms (32) may be inserted through the window (113) by being forced a little.

3. A packaging assembly according to claim 1 or claim 2, wherein the fastener means include snap-fastener profiles that co-operate with edges of the window (113) so as to fasten the connection element (3) in stable manner inside the window (113).

4. A packaging assembly according to any preceding claim, wherein the fastener means (32) form a housing (33) in which the dispenser (2) is received in removable manner.

5. A packaging assembly according to claim 4, wherein the housing (33) is elastically deformable and incudes a side access passage (34).

6. A packaging assembly according to any receding claim, wherein the card (1) comprises at least two panels (11, 12) that are hinged relative to each other in such a manner as to be capable of being superposed at least in part, namely a first panel (11) forming the window (113), and a second panel (12) defining a free site edge (124) that extends under the dispenser when the two panels are superposed, in such a manner as to hold them in the superposed position.

7. A packaging assembly according to claim 6, wherein the second panel (12) forms a cutout (123) through which the fastener means (32) of the connection element (3) pass when the two panels are superposed.

8. A packaging assembly according to claim 7, wherein the cutout (123) is formed at the free side edge (124) of the second panel (12), such that said cutout is open.

9. A packaging assembly according to claim 6, 7, or 8, wherein the card (1) includes a third panel (13) that is disposed between the first and second panels (11, 12), such that the first and second panels (11, 12) are hinged on the third panel (13) in such a manner as to be capable of superposing the three panels at least in part.

10. A packaging assembly according to claim 9, wherein the three panels are blocked in the superposed position by the dispenser that is held on the card by the connection element.

11. A packaging assembly according to claim 10, were the base is disposed between the first and third panels (11, 13).

12. A packaging assembly according to claims 1 to 6, wherein the panel (11) include two sheets that are connected together in the superposed position, the base (31) of the connection element being disposed between the two sheets.

13. A packaging assembly according to any preceding claim, wherein the connection element (3) is a part that is made by injection-molding a plastics material, the element comprising a disk-shaped flat base (31) from which there extend two resilient arms (32) that curve towards each other, forming between them a housing (33) for fastening the dispenser (2).

14. A packaging assembly according to any preceding claim, wherein the dispenser includes an annular groove (24), the fastener means (32) being received in the groove (24), filling it at least in part.
